# NEUE EUROPÄISCHE PATENTSCHRIFT

(11) **EP 1 902 258 B2**
(45) Veröffentlichungstag und Bekanntmachung des Hinweises auf die Entscheidung über den Einspruch: **05.09.2012**
(45) Hinweis auf die Patenterteilung: 28.10.2009
(21) Anmeldenummer: 06754721.6
(22) Anmeldetag: 12.07.2006
(51) Int. Cl.: F24F 7/00, F24F 13/062, E04B 1/70

(54) **LUFTFÜHRUNGSKASTEN**
AIR GUIDE BOX
CAISSON DE GUIDAGE D'AIR

(30) Priorität: 12.07.2005 DE 202005010912 U
(43) Veröffentlichungstag der Anmeldung: 26.03.2008
(73) Patentinhaber: Berbel Ablufttechnik Gmbh, 48432 Rheine (DE)
(72) Erfinder: BERLING, Udo, 48496 Hopsten (DE)
(74) Vertreter: Vossius, Corinna
(86) Internationale Anmeldenummer: PCT/EP2006/006828
(87) Internationale Veröffentlichungsnummer: WO 2007/006568

(56) Entgegenhaltungen:
- EP-A1- 0 061 658
- WO-A-01/71261
- WO-A-89/07225
- WO-A-96/10721
- WO-A-2004/094920
- WO-A1-01//71261
- CH-A5- 575 104
- CH-A5- 575 104
- DE-A1- 2 718 298
- DE-A1- 2 718 298
- DE-A1- 2 720 739
- DE-A1- 3 939 658
- DE-A1- 10 135 832
- DE-A1- 10 135 832
- DK-B1- 172 353
- DK-B1- 172 353
- GB-A- 1 099 721
- GB-A- 1 099 721
- US-A- 3 010 692
- US-A- 5 081 913
- US-A- 5 193 783

## Beschreibung

Die vorliegende Erfindung bezieht sich auf einen Luftführungskasten, insbesondere Mauerkasten, als Einsatz in eine Gebäudewandung mit einer Lüftungsöffnung für Zu- und/oder Abluft, die mittels eines von einer Schließstellung in eine Offenstellung beweglichen Verschlusses verschließbar ist.

Vorgefertigte Mauerkästen zur Entlüftung von Gebäuden als eine Form der gattungsgemäßen Luftführungskästen sind in einer Vielfalt von Ausgestaltungen bekannt. Die Lüftungskästen werden benutzt, um in einer Gebäudewandung eine Öffnung zur Durchleitung von Zu- und/oder Abluft zu schaffen. Als Gebäudewandung kommt dabei nicht nur eine Mauer, sondern auch Dachflächen, Verglasungen, Isoliertafeln und Verkleidungen und dergleichen in Betracht. Die Möglichkeit zur Durchführung von Luftströmen durch die Gebäudewandung hindurch als Zu- oder Abluft kann sich aus unterschiedlichen Gründen ergeben, beispielsweise, um geruchsbelastete Abluft oder verbrauchte Raumluft abzuführen, oder um Frisch- oder Kühlluft in das Gebäude hineinzuführen.

Ein gattungsgemäßer Luftführungskasten ist beispielsweise in der Offenlegungsschrift DE 39 39 658 A1 offenbart. In diesem Luftführungskasten ist ein schwenkbar gelagerter Verschluß enthalten. Befindet sich dieser in seiner Schließstellung, kann keine Abluft mehr nach draußen und auch keine Zuluft mehr in das Lüfterrohr dringen. Durch den Verschluß des Luftführungskastens wird auf diese Weise insbesondere verhindert, daß mit der entweichenden Abluft auch ein Teil der Gebäudewärme verloren geht.

Als nachteilig hat sich bei den bekannten Luftführungskästen jedoch erwiesen, daß die Verschlüsse nur über eine geringe thermische Dämmung verfügen. Auch wenn in der Schließstellung der Verschlüsse keine Warmluft mehr aus dem Gebäude austreten kann, überträgt der Verschluß selbst immer noch erhebliche Wärmemengen an die Außenluft. Auch sind die vorbekannten Luftführungskästen in geschlossener Stellung nicht immer dicht schließend, so daß immer noch Zugluft durch das Lüfterrohr in das Gebäude hinein oder aus dem Gebäude hinaus strömen kann.

Ein weiterer Nachteil der bekannten Luftführungskästen ist darin zu sehen, daß der Verschluß und die zugehörige. Verschlußmechanik dem Zu- beziehungsweise Abluftstrom einen erheblichen Strömungswiderstand entgegensetzen und dadurch die Durchsatzleistung von an den jeweiligen Luftführungskasten angeschlossenen Lüftereinheiten, wie beispielsweise Dunstabzugshauben, Wäschetrockner, Toilettenlüfter, Klimaanlagen, Wärmetauschern und dergleichen, erheblich beeinträchtigt wird.

WO 01/71261 beschreibt eine Ventilvorrichtung zur Steuerung des Luftstroms. Die Vorrichtung besteht aus einem zylindrischen Lüfterrohr, in dem einen ebenfalls zylindrische Hülse eingeschoben ist. Eine Scheibeneinheit mit einer Scheibe ist an einem Ende der Hülse angebracht, das sich außerhalb des Lüfterrohrs befindet. An diesem Ende weist die Hülse Schlitze auf, durch die Luft hindurchströmen kann. Die Scheibe ist mit einer schallabsorbierenden Fasermatte versehen und in der Hülse ist eine Filtervorrichtung zum Filtern von Schmutzpartikeln vorgesehen.

DK 172353 beschreibt ein Lüftungsventil zur Aufnahme von Außenluft. Hierzu ragt ein feststehendes zylindrisches Lüfterrohr an der Außenseite einer Gebäudewand aus dieser heraus. In dem zylindrischen Lüfterrohr ist ein weiteres zylindrisches Rohr mit kieinerem Durchmesser verschiebbar gelagert, das auf seiner Innenseite mit einer Isolierung ausgekleidet ist. Das Ende des zylindrischen Lüfterrohrs, an dem die Außenluft aufgenommen wird, ist verschlossen und weist auf seiner Innenseite eine Endisolierung auf. Die Außenluft kann im geöffneten Zustand des Lüftungsventils über einen Schlitz einströmen, der in der Seitenwand des zylindrischen Lüfterrohrs vorgesehen ist.

Demgemäß ist es die Aufgabe der vorliegenden Erfindung, einen Luftführungskasten zu schaffen, der einerseits über eine gute thermische Außendämmung verfügt und bei dem der Verschluß im Zu- oder Abluftbetrieb nur einen möglichst geringen Strömungswiderstand gegenüber dem Zu- oder Abluftstrom verursacht. Zudem sollte der Verschluß das Lüfterrohr in seiner Schließstellung möglich gut dichtend schließen.

Die Aufgabe wird durch einen Luftführungskasten gemäß Anspruch 1 gelöst, indem der Verschluß mit einer thermischen Isolierung versehen ist, die in der Schließstellung des Verschlusses in einem Abschnitt des Lüfterrohres und die in der Offenstellung des Verschlusses außerhalb des Lüfterrohrs positionierbar ist.

Durch die Kombination des Verschlusses mit einer thermischen isolierung wird das Potential für durch den Luftführungskasten verursachte Wärmeverluste erheblich verringert. Durch die Möglichkeit, die thermische Isolierung in der Offenstellung des Verschlusses in eine Position außerhalb des Lüfterrohrs zu verlagern, wird bei einer solchen Produktgestaltung der Strömungswiderstand durch die thermische Isolierung nicht erhöht. Trotz der thermischen Isolierung des Luftführungskastens für die Zeiträume, in denen keine Zu- oder Abluft durch den Luftführungskasten eingesogen oder ausgeblasen werden, wird die Durchsatzleistung der an den Luftführungskasten angeschlossenen Dunstabzugshaube während ihres Betriebs nicht nachteilig beeinflußt. Bei einer günstigen Gestaltung des Gestänges, von dem der Verschluß mit der thermischen Isolierung gehalten wird, ist es sogar möglich, den Strömungswiderstand des Luftführungskastens gegenüber hindurchströmender Zu- oder Abluft gegenüber den vorbekannten Luftführungskästen abzusenken. Durch den erfindungsgemäßen Luftführungskasten kann also die Absaugleistung eines angeschlossenen Lüftungsgerätes, wie beispielsweise einer Dunstabzugshaube, Wärmepumpe oder Klimaanlage, gesteigert werden.

Der erfindungsgemäße Luftführungskasten kann kostengünstig hergestellt werden. So ist es möglich, das Lüfterrohr aus handelsüblichen PVC-Rohren herzustellen. Die PVC-Rohre können günstig und in vielen Querschnittsgrößen eingekauft werden. Die PVC-Rohre übertragen über ihre Wandungen nur wenig Wärmeenergie. Die PVC-Rohre können in beliebigen Län-gen geschnitten werden, so daß ein Luftführungskasten auf einfache Art und Weise an die Wandstärken der jeweiligen Gebäudewandung, in die er eingebaut werden soll, anpaßbar ist. Die PVC-Rohre sind korrosionsfrei und können leicht mit Zement, Silikon oder Gips in vorhandene Gebäudewandungen eingesetzt werden. Durch den runden Rohrquerschnitt ist es einfach, maßgenau passende Löcher mit rotierenden Werkzeugen in Gebäudewandungen zu schneiden. Auf diese Weise kann der erfindungsgemäße Luftführungskasten auch jederzeit in vorhandene Gebäude mit wenig Arbeitsaufwand nachträglich eingebaut werden. Für den Einbau spielt es keine Rolle, ob die betreffende Gebäudewandung ein- oder mehrschalig aufgebaut ist.

Abwandlungen und vorteilhafte Ausgestaltungen der Erfindung lassen sich der nachfolgenden gegenständlichen Beschreibung, den Merkmalen der Unteransprüche und den beigefügten Zeichnungen entnehmen.

Die Erfindung soll nun anhand eines Ausführungsbeispieles näher erläutert werden. Es zeigen:
- Fig. 1:: eine Ansicht auf einen in Längsrichtung aufgeschnittenen Luftführungskasten,
- Fig. 2:: eine Ansicht eines Luftführungskastens mit geöffnetem Verschluß und
- Fig. 3:: eine Ansicht eines Luftführungskastens mit geschlossenem Verschluß.

In Fig. 1 ist ein Luftführungskasten 2 zu sehen, der im wesentlichen aus einem Lüfterrohr 3 mit einer Lüftungsöffnung 4 sowie einem Verschluß, der im wesentlichen, aus einem Isolierkörper 8 und einem Deckel 10 besteht, aufgebaut ist. In der in Fig. 1 zu sehenden Längsschnittansicht sind die jeweiligen Komponenten gut sichtbar.

Im Ausführungsbeispiel ist das Lüfterrohr 3 als Rundrohr gezeigt, es kann jedoch auch andere geeignete Rohrquerschnittsformen aufweisen, wie beispielsweise viereckig, sechseckig, trapezförmig und dergleichen. Das Lüfterrohr 3 kann in eine ausreichend große Öffnung einer Gebäudewandung eingesetzt werden. Die Verbindung mit einem Mauerwerk als Beispiel einer Gebäudewandung kann durch Zement oder Gips erfolgen, der in den Luftspalt zwischen der Außenoberfläche des Lüfterrohres 3 und der Innenfläche der Gebäudewandöffnung gefüllt werden kann. Auch Klebeverbindungen mit Klebern, PU-Schaum, Silikon und dergleichen sind möglich.

Das Lüfterrohr 3 kann solche Längen aufweisen, daß es in gängige Gebäudewandungen einsetzbar ist, oder das Lüfterrohr 3 wird in Überlänge geliefert und kann durch Absägen des überstehenden Teiles auf eine passende Länge eingekürzt werden. In einer bevorzugten Ausgestaltung besteht das Lüfterrohr 3 aus einem PVC-Material, es können jedoch auch andere Kunststoffmaterialien, Metall, Ton und dergleichen als Werkstoff verwendet werden.

Im Einbauzustand des Luftführungskastens 2 strömt in dem in Fig. 1 gezeigten Ausführungsbeispiel ein Abluftstrom in Blasrichtung B durch das Lüfterrohr 3 hindurch. An dem Ende, an dem im Ausführungsbeispiel die Abluft aus dem Lüfterrohr 3 austritt, befindet sich die Lüftungsöffnung 4. Von der Lüftungsöffnung 4 aus kann die Abluft an dem Verschluß 6 vorbeiströmen, wenn sich dieser in einer Offenstellung befindet. Abweichend vom Ausführungsbeispiel kann auch ein Zuluftstrom durch die Lüftungsöffnung 4 hindurch entgegen der Blasrichtung B in das Lüfterrohr 3 eingesogen oder eingeblasen werden.

In Fig. 1 ist in gestrichelten. Linien angedeutet, wo sich der Isolierkörper 8 in der Schließstellung des Verschlusses 6 befindet. Die Länge der Strecke S, um die der Verschluß 6 von der Offenstellung in die Schließstellung verlagerbar ist, ist größer als die Dicke D des Isolierkörpers 8. Durch diese Längenverhältnisse relativ zueinander wird sichergestellt, daß sich in der Offenstellung des Verschlusses 6 ein Abstandsspalt zwischen der Lüftungsöffnung 4 und dem Isolierkörper 8 ergibt, der das Maß A aufweist. Das Maß A sollte einen Mindestwert von 50 mm aufweisen, um einen Durchgangsspalt zwischen der Lüftungsöffnung 4 und dem Verschluß 6 zu schaffen, der keinen Strömungswiderstand gegen die Förderleistung der angeschlossenen Dunstabzugshaube aufbaut.

In Fig. 1 ist gut erkennbar, daß der Isolierkörper 8 als thermische Isolierung des Verschlusses 6 mit seiner gesamten Dicke D in der Schließstellung in das Lüfterrohr 3 eingetaucht ist. Zwischen der Außenluft und dem übrigen Hohlraum im Lüfterrohr 3 ergibt sich eine hochwirksame thermische Isolierung, durch die Wärmeverluste über den Verschluß 6 auf ein Minimum reduziert werden können. Andererseits erlaubt die Offenstellung des Verschlusses 6 ein ungehindertes Ausströmen der Abluft aus dem und ein ungehindertes Einströmen von Zuluft in den Luftführungskasten 2. Auf diese Weise wird eine hervorragende thermische Isolierung in Verbindung mit einem minimalen Strömungswiderstand gegen die jeweiligen Luftströme verwirklicht.

Der Isolierkörper 8 kann kostengünstig aus einem Styropor- oder PU-Schaum-Werkstoff hergestellt werden. Diese Materialien bieten hervorragende Wärmedämmeigenschaften und sind trotzdem leicht und kostengünstig. Als Isolierkörper 8 kann jedoch auch ein Stopfen verwendet werden, der einen inneren mit einem Vakuum versehenen Isolierraum aufweist. Auch andere bekannte Lösungen für eine thermische Isolierung können in dem Isolierkörper 8 verwirklicht werden.

Der Isolierkörper 8 weist eine äußere Form auf, die der Hohlraumform der Lüftungsöffnung 4 und/oder des Lüfterrohres 3 im Bereich der Schließstellung des Isolierkörpers 8 zumindest nahezu dichtend angepaßt ist. Durch die zumindest nahezu dichtende Form wird vermieden, daß durch seitlich am Isolierkörper 8 vorbeistreichende Luftströme Wärmeverluste auftreten. Allerdings darf der Isolierkörper 8 mit seiner Form auch nicht allzu stramm in der Schließstellung im Lüfterrohr 3 sitzen, da dies das Öffnen und Schließen des Verschlusses 6 zu sehr beeinträchtigen würde. Hier muß ein geeigneter Kompromiß gefunden werden. Alternativ oder ergänzend zur nahezu dichtenden Paßform kann der Isolierkörper 8 mit einem oder mehreren Dichtungsgummis versehen sein, die bei einem Ein- und Ausfahren des Verschlusses 6 über die Innenoberfläche des Lüfterrohres 3 gleiten und sich durch eine gewisse Eigenflexibilität dichtend sowohl an die Form des Isolierkörpers 8 wie auch an die Innenoberfläche des Lüfterrohres 3 anlegen können. Je nach Anzahl, Härte und Paßgenauigkeit der Dichtungen muß die Betätigbarkeit des Verschlusses 6 durch eine solche Abdichtung nicht schwerwiegend beeinträchtigt werden. Die Dichtungen können am Isolierkörper 8 oder in der Innenwandung des Lüfterrohres 3 angeordnet sein.

In dem in Fig. 1 dargestellten Ausführungsbeispiel verfügt der Verschluß 6 über einen Deckel 10, der seitlich über den Außenumfang des Isolierkörpers 8 und auch über den Außenumfang der Stirnseite des Lüfterrohres 3 hervorsteht. Durch den den Querschnitt des Lüfterrohres 3 übergreifenden Deckel 10 kann das Lüfterrohr 3 in der Schließstellung des Verschlusses 8 gut nach außen abgedichtet werden. In einer bevorzugten Ausgestaltung ist der Deckel 10 auf der dem Lüfterrohr 3 zugewandten Seite mit einer flexiblen Auflage 20 wie beispielsweise einer Moosgummiauflage versehen. In der Schließstellung des Verschlusses 6 dichtet der Deckel 10 - gegebenenfalls mit der zusätzlichen flexiblen Auflage 20 - das Lüfterrohr 3 gegen Wind, Regenwasser, Staub, Insekten und andere Fremdkörper ab, die nicht mehr in das Lüfterrohr 3 eindringen können. Der Deckel 10 kann mit einer ansprechenden Beschichtung oder Lackierung versehen sein, so daß sich der Luftführungskasten 2 unauffällig in das optische Bild der umgebenden Gebäudewand einpaßt. Die bei den vorbekannten Mauerkästen sichtbaren Lüftungsschlitze oder Lamellen entfallen. Auch das Lüfterrohr 3 oder der Isolierkörper 8 sind in der Schließstellung des Verschlusses 6 wegen des hervorstehenden Deckels 10 nicht mehr sichtbar. Somit ergibt sich eine insgesamt sehr ansprechende Optik eines solchen Luftführungskastens 2.

Der Verschluß 6 ist mittels einer Stellmechanik 12 verstellbar, die in der Lüftungsöffnung 4 und/oder in einem der Lüftungsöffnung 4 vorgeordneten Rohrabschnitt des Lüfterrohres 3 angeordnet ist. Die Verstellmechanik kann manuell oder motorisch, insbesondere elektromotorisch betätigbar sein. Im Ausführungsbeispiel besteht die Stellmechanik 12 aus einem drehbar angetriebenen Spindelrohr, durch dessen Betätigung der Verschluß 6 seine räumliche Lage verändert. Auch Kniehebelmechaniken, Teleskoprohre und dergleichen sind als Stellmechanik 12 realisierbar. Durch die Anordnung der Stellmechanik 12 in der Lüftungsöffnung 4 oder in einem anderen Rohrabschnitt des Lüfterrohres 3 bleibt das Einbaumaß des Luftführungskastens 2 auf den Querschnitt des Lüfterrohres 3 beschränkt Es sind keine gesonderten Bauräume für die Stellmechanik 12 erforderlich, die aufwendig zu schaffen und ebenfalls gegen thermische Verluste zu isolieren wären. Auch Abdichtungen gegen Druckverluste der hindurchströmenden Luftströme sind bei dieser Ausgestaltung nicht erforderlich. Durch die Einbettung der Stellmechanik 12 in das Lüfterrohr 3 kann diese beim Transport und Demontage auch kaum beschädigt werden und ist sehr geschützt untergebracht. Im Verhältnis zum Gesamtquerschnitt des Lüfterrohres 3 nimmt die Stellmechanik 12 auch nur einen geringen Bauraum ein, so daß sich durch die Stellmechanik 12 der Strömungswiderstand gegen den Abluftstrom auch nicht in nennenswerten Umfang erhöht. Ein Antrieb beziehungsweise eine Stellmechanik kann allerdings auch außerhalb des Lüfterrohres 3 angeordnet sein.

Um die Stellbewegung der Stellmechanik 12 auf den Verschluß 6 zu übertragen, ist im Luftführungskasten 2 ein Gestänge 14 vorhanden, das so gestaltet ist, daß es auf der Innenoberfläche der Lüftungsöffnung 4 und/oder dem der Lüftungsöffnung 4 vorgeordneten Rohr abschnitt 16 des Lüfterrohres 3 zumindest abschnittweise gleitend aufliegt. Durch die vorgeschlagene gleitende Auflage wird das Gestänge 14 und mittelbar auch der Verschluß 6 von den Innenflächen des Lüfterrohres 3 abgestützt. Bei einer Ortsverlagerung des Verschlusses 6 ergibt sich aus dieser Abstützung auch eine sichere Führung im Verlauf der Bewegung. Schließlich wird der Verschluß 6 durch die Abstützung auch stabil in seiner Offenstellung gehalten, in der dieser unter Umständen hohen Windkräften oder auch einem Beschuß mit einem Fußball ausgesetzt sein kann. Bei einer entsprechenden Auslegung des Gestänges 14 erweist sich die Konstruktion des Luftführungskastens 2 als außerordentlich funktionssicher und robust gegen Störungen durch Fremdeinwirkung.

Das Gestänge 14 kann in einem Abschnitt eine Gitterstruktur 18 aufweisen, durch die in einer Offenstellung des Verschlusses 6 das Eindringen größerer Fremdkörper in die Lüftungsöffnung 4 erschwert ist. Die Gitterstruktur 18 ist bevorzugt so angeordnet, daß sich die Verschlußwirkung hinsichtlich der Lüftungsöffnung 4 insbesondere in der Offenstellung des Verschlusses 6 ergibt. Die Gitterstruktur 18 kann so ausgebildet sein, daß sie das Gestänge 14 zusätzlich stabilisiert.

Das Gestänge 14 und die Gitterstruktur 18 sollten so konstruiert sein, daß sie nur einen möglichst geringen Strömungswiderstand gegen einen hindurchstreichenden Luftstrom erzeugen. Aus diesem Grund sollten die entsprechenden Bauteile quer zur Strömungsrichtung des Luftstroms nur eine möglichst geringe Materialdicke aufweisen. Eine ausreichende Stabilität der Bauteile kann trotzdem erreicht werden, indem das Material für die entsprechenden Bauteile mehr in einer parallelen Erstreckung zur Strömungsrichtung des durch das Lüfterrohres 3 hindurch geführten Luftstroms angeordnet ist. In dem in Fig. 1 dargestellten Ausführungsbeispiel können die Gitter des Gestänges 14 beispielsweise aus einem verzinkten Stahlblech oder einem zähen Kunststoff mit beispielsweise nur einem Millimeter Materialdicke hergestellt sein, wobei sich die Stabilität der Bauteile aus den mehrere Millimeter und eventuell sogar Zentimeter breiten Stegen parallel zur Strömungsrichtung des Luftstroms ergibt.

Ist ein motorischer Stellantrieb für die Verlagerung des Verschlusses 6 zwischen einer Offen- und Schließstellung vorhanden, ist es vorteilhaft, dessen Schaltung mit der Schaltung des angeschlossenen Lüftungsgerätes zu kombinieren, wie es nachfolgend am Beispiel einer Dunstabzugshaube erläutert wird. Über eine elektrische Verbindung kann mit einem an der Dunstabzugshaube angeordneten Schalter auch der Stellantrieb betätigt werden. Besonders günstig ist es, wenn der Stellantrieb durch den Ein-/Ausschalter der Dunstabzugshaube betätigbar ist. Bei einer solchen Ausgestaltung ist es möglich, durch ein Einschalten der Dunstabzugshaube gleichzeitig den Stellmotor einzuschalten, durch den der Verschluß 6 aus der Schließstellung in die Offenstellung bewegt wird. Durch die Koppelung der Inbetriebnahme der Dunstabzugshaube mit der Verlagerung des Verschlusses 6 in seine Offenstellung wird gewährleistet, daß die Dunstabzugshaube immer in Verbindung mit einem geöffneten Verschluß 6 betrieben wird. Die Dunstabzugshaube kann dadurch immer mit optimaler Leistung betrieben werden. Je nach dem, ob für die Schaltung analoge oder digitale Komponenten verwendet werden, ist es auch möglich, die Öffnungsweite des Verschlusses 6 in Abhängigkeit von der jeweils vorgewählten Gebläsestufe zu gestalten. So kann es ausreichen, den Verschluß nur in einem geringen Maß zu öffnen, wenn die Dunstabzugshaube nur auf einer niedrigen Gebläsestufe betrieben wird. Auch dadurch ist es möglich, Wärmeverluste des Gebäudes zu verringern. Natürlich kann an der Dunstabzugshaube auch ein separater Schalter vorgesehen sein, durch den der Benutzer die Betriebsstellung des Verschlusses 6 separat vorwählen und einstellen kann.

Bei dem in Fig. 1 dargestellten Ausführungsbeispiel erfolgt die Verstellbewegung des Verschlusses 6 zwischen der Schließstellung und der Offenstellung in einer geraden Linie. Eine solche Lösung läßt sich konstruktiv leicht darstellen und ist mechanisch wenig störungsanfällig. Auch ist das Risiko, daß sich die Mechanik durch in der Abluft befindliche Öle, Fette und Schmutzpartikel nach und nach zusetzt, auf ein Minimum reduziert.

Um sicherzustellen, daß bei einer Schließbewegung des Verschlusses der Isolierkörper 8 immer zuverlässig in die Lüftungsöffnung 4 hineingleitet, ist es vorteilhaft, wenn zumindest ein Seitenwandabschnitt des Verschlusses 6, insbesondere ein Abschnitt des Isolierkörpers 8, eine zum Verstellweg konisch oder trapezförmig zulaufende Form aufweist. In dem in Fig. 1 dargestellten Ausführungsbeispiel verfügt der Isolierkörper 8 an seiner dem Lüfterrohr 3 zugewandten Seite über einen kegelstumpfförmig ausgebildeten Abschnitt, der bei einem Auflaufen der Schrägfläche an die Stirnkanten des Lüfterrohres 3 den Isolierkörper 8 automatisch zentriert und für einen paßgenauen Einlauf in die Lüftungsöffnung 8 sorgt. Auch wenn nach längerem Gebrauch einzelne mechanische Komponenten des Stellantriebes oder der Stellmechanik ein gewisses Spiel aufweisen sollten, kann dieses durch die Zentrierfunktion der Schrägflächen ausgeglichen werden. Auf diese Weise wird eine dauerhafte Betriebssicherheit des Luftführungskastens 2 gewährleistet. Zusätzlich oder alternativ kann auch das Lüfterrohr 3 über eine entsprechende Formgestaltung verfügen.

In Fig. 2 ist eine Ansicht auf einen Luftführungskasten 2 mit einem geöffnetem Verschluß 6 gezeigt. Es ist gut erkennbar, wie die Abluft in der Offenstellung des Verschlusses 6 seitlich an diesem vorbei in die Umgebungsluft austreten kann. Auch Zuluft kann leicht in die Lüftungsöffnung 4 einströmen.

In Fig. 3 ist der Luftführungskasten 2 gezeigt, bei dem sich der Verschluß 6 in seiner Schließstellung befindet. In dieser Ansicht ist gut erkennbar, daß von außen vom gesamten Luftführungskasten 2 nur der Deckel 10 des Verschlusses sichtbar ist.

Die Beschreibung der Erfindung anhand des Ausführungsbeispiels diente nur Erläuterungszwecken und soll die erfindungsgemäßen Merkmale in keiner Weise auf die gezeigten Ausführungsbeispiele beschränken. Vielmehr ist es so, daß der Fachmann die erfindungsgemäßen Merkmale abweichend von Ausführungsbeispiel in einer ihm als geeignet erscheinenden Weise abwandeln kann, ohne sich deshalb vom Gegenstand der vorliegenden Erfindung zu lösen.

## Patentansprüche

1. Luftführungskasten (2) als Einsatz in eine Gebäudewandung und zum Abführen von Abluft aus einem Gebäude heraus oder zum Zuführen von Zuluft in ein Gebäude hinein, wobei der Luftführungskasten umfasst:
ein Lüfterrohr (3), das an seinem einen Ende eine Lüftungsöffnung (4) aufweist, durch die durch das Lüfterrohr aus einem Gebäude heraus abzuführende Abluft nach außen ausströmen kann und Zuluft von außen in das Lüfterrohr einströmen kann;
eine bewegliche Verschließeinrichtung (6), die einen Deckel (10) mit einer zur Lüftungsöffnung (4) weisenden Innenseite und einen Isolierkörper (8) aufweist, der an der Innenseite des Deckels (10) mit diesem verbunden ist wobei die Innenseite des Deckels (10) seitlich über den Außenumfang des Isolierkörpers (8) hervorsteht; und
eine mit der Verschließeinrichtung (6) gekoppelte Stellmechanik (12) zum Bewegen der Verschließeinrichtung (6) aus ihrer Schließstellung in eine Offenstellung und umgekehrt aus der Offenstellung in die Schließstellung;
wobei in der Schließstellung der Verschließeinrichtung (6) der Deckel (10) die Lüftungsöffnung (4) abdichtet und der Isolierkörper (8) innerhalb des Lüfterrohrs (3) angeordnet ist, und
wobei in der Offenstellung der Verschließeinrichtung (6) der Isolierkörper (8) außerhalb des Lüfterrohrs (3) angeordnet ist; und
wobei die Länge der Strecke (S), um die die Verschließeinrichtung (6) aus der Schließstellung in die Offenstellung bewegbar ist, größer ist als die Längsausdehnung (D) des Isolierkörpers (8) entlang der Längsachse des Lüfterrohrs (3).

2. Luftführungskasten (2) nach Anspruch 1, wobei die Form des Isolierkörpers (8) der Form der Lüftungsöffnung (4) und/oder des Lüfterrohrs (3) nahezu dichtend angepasst ist.

3. Luftführungskasten (2) nach Anspruch 1 oder 2, wobei die Innenseite des Deckels (10) an der hervorstehenden Fläche mit einer flexiblen Auflage (20) versehen ist.

4. Luftführungskasten (2) nach einem der vorhergehenden Ansprüche, wobei die Stellmechanik (12) in einem der Lüftungsöffnung vorgeordneten Rohrabschnitt (16) des Lüfterrohrs (3) angeordnet ist.

5. Luftführungskasten (2) nach Anspruch 4, wobei die Verschließeinrichtung (6) mit der Stellmechanik (12) über ein Gestänge (14) verbunden ist, das so gestaltet ist, dass es auf der Innenoberfläche der Lüftungsöffnung (4) und/oder in einem der Lüftungsöffnung (4) vorgeordneten Rohrabschnitt (16) des Lüfterrohrs (3) zumindest abschnittweise gleitend aufliegt.

6. Luftführungskasten (2) nach Anspruch 5, wobei das Gestänge (14) in einem Abschnitt eine Gitterstruktur (18) aufweist, durch die in einer Offenstellung der Verschließeinrichtung (6) das Eindringen größerer Fremdkörper durch die Lüftungsöffnung (4) erschwert ist.

7. Luftführungskasten (2) nach einem der vorhergehenden Ansprüche, wobei die Stellmechanik (12) einen motorischen Stellantrieb umfasst.

8. Luftführungskasten (2) nach Anspruch 7, wobei der motorische Stellantrieb über eine elektrische Verbindung mit einem in einer Dunstabzugshaube angeordneten Schalter betätigbar ist.

9. Luftführungskasten (2) nach einem der vorhergehenden Ansprüche, wobei die Verstellbewegung zwischen der Schließstellung und der Offenstellung in einer geraden Linie erfolgt.

10. Luftführungskasten (2) nach einem der vorhergehenden Ansprüche, wobei zumindest ein Abschnitt des Isolierkörpers (8) eine zum Verstellweg konisch oder trapezförmig zulaufende Form aufweist.

## Claims

1. Air vent (2) as an insert in a wall of a building and for exhausting outgoing air from a building, or for supplying fresh air into a building, wherein the air vent comprises:
an air duct (3), having at one end a ventilation opening (4) through which the outgoing air to be exhausted can flow out of a building through the air duct, and through which fresh air from outdoors can flow into the air duct;
a movable closure (6), which has a cap (10) with an inner side facing the ventilation opening (4) and an insulating body (8) that is connected to the cap (10) on the inner side thereof, wherein the inner side of the cap (10) projects laterally over the outer circumference of the insulating body (8); and
an actuating mechanism (12), coupled to the closure (6), for moving the closure (6) from its closed position to an open position, and conversely from the open position to the closed position;
wherein, in the closed position of the closure (6), the cover (10) seals the ventilation opening (4) and the insulating body (8) is located inside the air duct (3), and
wherein, in the open position of the closure (6), the insulating body (8) is located outside the air duct (3); and
wherein the length of the path (S), along which the closure (6) can be moved from the closed position to the open position, is greater than the longitudinal extent (D) of the insulating body (8) along the longitudinal axis of the air duct (3).

2. Air vent (2) according to claim 1, wherein the shape of the insulating body (8) is matched to the shape of the ventilation opening (4) and/or of the air duct (3) such that it virtually forms a seal.

3. Air vent (2) according to claim 1 or 2, wherein the inner side of the cap (10) is provided with a flexible overlay (20) on the projecting surface.

4. Air vent (2) according to any one of the preceding claims, wherein the actuating mechanism (12) is located in a duct section (16) of the air duct (3) ahead of the ventilation opening.

5. Air vent (2) according to claim 4, wherein the closure (6) is connected with the actuating mechanism (12) by a rod assembly (14) that is designed such that it rests in a sliding manner, at least partially, on the inner surface of the ventilation opening (4) and/or in a duct section (16) of the air duct (3) ahead of the ventilation opening (4).

6. Air vent (2) according to claim 5, wherein the rod assembly (14) has, in one section, a grid structure (18) by means of which the entry of relatively large foreign objects through the ventilation opening (4) is impeded in an open position of the closure (6).

7. Air vent (2) according to any one of the preceding claims, wherein the actuating mechanism (12) comprises a motorized actuating drive.

8. Air vent (2) according to claim 7, wherein the motorized actuating drive can be operated by means of an electrical connection to a switch located in an exhaust hood.

9. Air vent (2) according to any one of the preceding claims, wherein the displacement motion between the closed position and the open position takes place along a straight line.

10. Air vent (2) according to any one of the preceding claims, wherein at least a section of the insulating body (8) tapering in a conical or trapezoidal shape towards the displacement path.

## Revendications

1. Boîte de ventilation (2) insérée dans le mur d'un bâtiment et permettant d'évacuer de l'air vicié d'un bâtiment ou d'introduire de l'air frais dans un bâtiment, ladite boîte de ventilation comprenant :
une conduite de ventilation (3) présentant à l'une de ses extrémités une bouche d'aération (4) par laquelle l'air vicié à évacuer par la conduite de ventilation peut sortir et par laquelle de l'air frais de l'extérieur peut entrer dans la conduite de ventilation ;
un dispositif de fermeture mobile (6) présentant un couvercle (10) avec une face intérieure donnant sur la bouche de ventilation (4) et un corps isolant (8) monté sur le couvercle sur la face intérieure de celui-ci, dans laquelle la face intérieure du couvercle (10) fait saillie latéralement au-delà de la circonférence extérieure du corps isolant (8); et
un mécanisme de commande (12) lié au dispositif de fermeture (6) et servant à mouvoir le dispositif de fermeture (6) depuis sa position fermée vers une position ouverte et inversement depuis la position ouverte vers la position fermée ;
sachant que dans la position fermée du dispositif de fermeture (6), le couvercle (10) ferme hermétiquement la bouche d'aération (4) et que le corps isolant (8) se trouve alors à l'intérieur de la conduite de ventilation (3), et
sachant que, dans la position ouverte du dispositif de fermeture (6), le corps isolant (8) se trouve en-dehors de la conduite de ventilation (3) ; et
sachant que la longueur du trajet (S), représentant la mobilité du dispositif de fermeture (6) entre la position fermée et la position ouverte, est supérieure à l'étendue en longueur (D) du corps isolant (8) le long de l'axe longitudinal de la conduite de ventilation (3).

2. Boîte de ventilation (2) selon la revendication 1 dans laquelle la forme du corps isolant (8) est adaptée à la forme de la bouche d'aération (4) et/ou à celle de la conduite de ventilation (3) de façon à s'ajuster presque hermétiquement.

3. Boîte de ventilation (2) selon la revendication 1 ou 2, dans laquelle la face intérieure du couvercle (10) est dotée d'un appui souple (20) sur la surface en saillie.

4. Boîte de ventilation (2) selon l'une des revendications précédentes, dans laquelle le mécanisme de commande (12) est positionné dans un segment de tube (16) de la conduite de ventilation (3) situé en amont de la bouche d'aération.

5. Boîte de ventilation (2) selon la revendication 4, dans laquelle le dispositif de fermeture (6) est lié au mécanisme de commande (12) par le biais de tringles (14) conçues de telle manière qu'elles sont en appui coulissant au moins par segments sur la surface intérieure de la bouche d'aération (4) et/ou dans un segment de tube (16) de la conduite de ventilation (3) situé en amont de la bouche d'aération (4).

6. Boîte de ventilation (2) selon la revendication 5, dans laquelle les tringles (14) présentent une structure de treillis (18) entravant la pénétration de corps étrangers de taille moyenne par la bouche d'aération (4) en position ouverte du dispositif de fermeture (6).

7. Boîte de ventilation (2) selon l'une des revendications précédentes, dans laquelle le mécanisme de commande (12) comprend un servomoteur.

8. Boîte de ventilation (2) selon la revendication 7, dans laquelle le servomoteur peut être actionné par le biais d'une connexion électrique avec un interrupteur situé dans une hotte aspirante.

9. Boîte de ventilation (2) selon l'une des revendications précédentes, dans laquelle le mouvement de déplacement entre la position fermée et la position ouverte s'effectue sur une ligne droite.

10. Boîte de ventilation (2) selon l'une des revendications précédentes, dans laquelle au moins une partie du corps isolant (8) présente une forme conique ou trapézoïdale, par rapport à la direction de déplacement.
